# EUROPÄISCHE PATENTSCHRIFT

(11) **EP 0 770 175 B1**
(45) Veröffentlichungstag und Bekanntmachung des Hinweises auf die Patenterteilung: **22.03.2000**
(21) Anmeldenummer: 95942026.6
(22) Anmeldetag: 20.12.1995
(51) Int. Cl.: F02M 53/06, F02M 69/04

(54) **KRAFTSTOFFEINSPRITZVORRICHTUNG FÜR EINEN VERBRENNUNGSMOTOR**
FUEL INJECTION UNIT FOR AN INTERNAL COMBUSTION ENGINE
DISPOSITIF D'INJECTION DE CARBURANT DESTINE A UN MOTEUR A COMBUSTION INTERNE

(30) Priorität: 23.12.1994 DE 4446242
(43) Veröffentlichungstag der Anmeldung: 02.05.1997
(73) Patentinhaber: ROBERT BOSCH GMBH, 70442 Stuttgart (DE)
(72) Erfinder: LANGE, Jörg, D-71735 Eberdingen (DE); GLADIGOW, Herbert, D-39120 Magdeburg (DE)
(86) Internationale Anmeldenummer: DE9501826
(87) Internationale Veröffentlichungsnummer: WO9620342

(56) Entgegenhaltungen:
- DE-A- 3 805 933
- FR-A- 2 567 965
- GB-A- 2 206 378
- US-A- 2 965 164

## Beschreibung

### Stand der Technik

Die Erfindung betrifft eine Kraftstoffeinspritzvorrichtung für einen Verbrennungsmotor nach dem Oberbegriff des Anspruchs 1.

Aus dem SAE-Artikel 390710, "Cold start performance of an automotive engine using prevaporized gasoline" ist bereits eine Kraftstoffeinspritzvorrichtung mit einem Einspritzventil und einem daran anschließenden Kraftstoffverdampfer bekannt. Der Kraftstoffverdampfer besteht dabei aus einem elektrisch geheizten Röhrchen, in das der Kraftstoff aus dem Einspritzventil eingespritzt wird.

Um den Kraftstoffstrahl mit der Innenwand des Röhrchens in Berührung zu bringen, so daß der Kraftstoff verdampft wird, sind im Anschlußbereich zwischen dem Kraftstoffverdampfer und dem Einspritzventil drei Druckluftdüsen angeordnet, von denen eine die Luft radial zum Kraftstoff einbläst, um den Kraftstoffstrahl auszulenken, und die beiden anderen die Luft tangential einblasen, um den ausgelenkten Kraftstoffstrahl in Rotation zu versetzen, so daß sich der Kraftstoffstrahl im wesentlichen schraubenlinienförmig durch das elektrisch beheizte Verdampferröhrchen bewegt.

Aus der DE 28 43 534 A1 ist eine weitere Kraftstoffeinspritzvorrichtung mit einem Einspritzventil bekannt, bei der im an die Spritzöffnung des Einspritzventils anschließenden Austrittskanal ein elektrisches Heizelement angeordnet ist, um eine Verdampfung des darauf gespritzten Kraftstoffs zu bewirken. In den Eereich des Austrittskanals zwischen der Spritzöffnung des Einspritzventils und dem Heizelement mündet eine Luftdüse, der unter Ausnutzung des Druckgefälles im Ansaugrohr aus dem Ansaugrohr Luft zugeführt wird, die dem Kraftstoffstrahl aus dem Einspritzventil beigemischt wird.

Die Verwendung von Kraftstoffverdampfern in Kraftstoffeinspritzvorrichtungen hat sich bewährt, um nach dem Starten des Verbrennungsmotors den Schadstoffausstoß zu reduzieren. Eine derartige Schadstoffreduzierung ist solange erforderlich, wie ein in die Auspuffanlage des Verbrennungsmotors integrierter Katalysator noch nicht seine Betriebstemperatur erreicht hat und daher noch nicht voll funktionsfähig ist. Sobald der Katalysator jedoch auf seine Betriebstemperatur erwärmt ist, ist eine Vorverdampfung des Kraftstoffs nicht mehr erforderlich, so daß der Kraftstoffverdampfer beim normalen Betrieb des Verbrennungsmotors abgeschaltet werden kann. Wenn jedoch Kraftstoffverdampfer, die direkt mit dem Einspritzventil gekoppelt sind, elektrisch nicht beheizt werden, treten Probleme bei der Bildung des Kraftstoffluftgemisches auf, da der Kraftstoffverdampfer den vom Einspritzventil erzeugten Kraftstoffstrahl beeinträchtigt und damit den Kraftstoffaustrag stört.

### Vorteile der Erfindung

Die erfindungsgemäße Vorrichtung mit den kennzeichnenden Merkmalen des Anspruches 1 hat demgegenüber den Vorteil, daß durch die Luftzufuhr im Bereich der Auslaßöffnung des Kraftstoffverdampfers eine Formung des aus dem beheizten Kraftstoffverdampfer austretenden Dampfstrahles bewirkt wird und daß bei abgeschaltetem Kraftstoffverdampfer, also nicht beheiztem Kraftstoffverdampfer eine verbesserte Zerstäubung des austretenden Kraftstoffstrahls erreicht wird.

Besonders vorteilhaft ist es, daß sich durch eine entsprechende Führung der zum Kraftstoffstrahl zuzumischenden Luft ein Saugeffekt ergibt, der das Austragverhalten für den Kraftstoff aus dem Verdampfungsbereich des Kraftstoffverdampfers wesentlich verbessert. Hierfür eignen sich insbesondere Ringspaltdüsen und Düsen mit einer Vielzahl von um die Auslaßöffnung des Kraftstoffverdampfers herum angeordneten Düsenöffnungen, durch die Luft im wesentlichen radial in einen aus dem Kraftstoffverdampfer austretenden Kraftstoffstrahl geblasen werden kann. Aufgrund des erfindungsgemäß vorgesehenen Saugeffekts lassen sich insbesondere bei nicht beheiztem Kraftstoffverdampfer Kraftstoffablagerungen an dessen Innenwänden und dessen Verdampferstruktur vermeiden.

Insbesondere ist es von Vorteil, wenn die Ausblasöffnung so ausgebildet ist, daß ihr wirksamer Querschnitt die Menge der zum Kraftstoffstrahl zuzumischenden Luft festlegt. Alternativ dazu kann die Luftzuführeinrichtung mit einem Leerlaufsteller des entsprechenden Verbrennungsmotors verbunden sein, so daß die gesamte Leerlaufluft dem Kraftstoffstrahl über die Luftzuführeinrichtung zugemischt wird.

Um Kraftstoffablagerungen bei nicht beheiztem Kraftstoffverdampfer noch besser zu verhindern, ist es vorteilhaft, wenn neben der Luftzufuhr im Bereich der Auslaßöffnung auch eine Luftzufuhr zur Einlaßöffnung des Kraftstoffverdampfers vorgesehen wird, wodurch eine Spülung des Verdampferbereichs und der Verdampferstruktur erreicht wird.

Durch die in den Unteransprüchen aufgeführten Maßnahmen sind vorteilhafte Weiterbildungen und Verbesserungen der im Hauptanspruch angegebenen Vorrichtung möglich.

### Zeichnung

Ausführungsbeispiele der Erfindung sind in der Zeichnung dargestellt und in der nachfolgenden Beschreibung näher erläutert. Es zeigen:
- Fig. 1: eine teilweise geschnittene, schematische Ansicht einer erfindungsgemäßen Kraftstoffeinspritzvorrichtung,
- Fig. 2: einen Schnitt im wesentlichen nach Linie II-II in Figur 1 bei einer anderen Ausführungsform der Erfindung, und
- Fig. 3: einen schematischen Schnitt durch einen Kraftstoffverdampfer nach einer weiteren Ausführungsform der Erfindung.

In den verschiedenen Figuren der Zeichnung sind einander entsprechende Bauteile mit gleichen Bezugszeichen versehen.

### Beschreibung der Ausführungsbeispiele

Figur 1 zeigt eine Kraftstoffeinspritzvorrichtung für einen Verbrennungsmotor mit einem Einspritzventil 10, dem über einen Kraftstoffzuführanschluß 11 unter Druck stehender Kraftstoff von einer nicht dargestellten Druckkraftstoffquelle zuführbar ist und das über einen Verbindungsabschnitt 12 mit einem nicht dargestellten elektrischen oder elektronischen Motorsteuergerät verbindbar ist. Ein Spritzlochabschnitt 13 des Einspritzventils 10 ist in einer zylindrischen Ausnehmung 14 eines Gehäuses 15 angeordnet.

Ein Kraftstoffverdampfer 16 ist mit einem Abstand zum Spritzlochabschnitt 13 in Spritzrichtung S hinter dem Spritzlochabschnitt 13 im Gehäuse 15 untergebracht, wobei eine Einlaßöffnung 17 des Kraftstoffverdampfers 16 dem nicht näher dargestellten Spritzloch derart gegenüberliegend angeordnet ist, daß zwischen dem Spritzlochabschnitt 13 und der Einlaßöffnung 17 ein Austrittsraum 18 für aus dem Einspritzventil 10 ausgespritzten Kraftstoff in der zylindrischen Ausnehmung 14 gebildet ist.

Der Kraftstoffverdampfer 16 weist zwischen seiner Einlaßöffnung 17 und einer Auslaßöffnung 19 einen Verdampfungsbereich 20 mit einer darin angeordneten Verdampferstruktur 21 auf, die mittels einer den Verdampfungsbereich 20 umgebenden elektrischen Heizung 22 und/oder direkt (nicht dargestellt) beheizbar ist. Eine nicht näher dargestellte Heizstromzuführleitung für die Heizung 22 ist über einen Verbindungsabschnitt 23 am Gehäuse 15 mit einer entsprechenden Stromquelle verbindbar.

Die Auslaßöffnung 19 des Kraftstoffverdampfers 16 ist von einer Luftausblaseinrichtung 24 einer Luftzuführeinrichtung 25 umgeben, die vorzugsweise als Ringspaltdüse ausgebildet ist und an die sich eine Austrittsöffnung 26 im Gehäuse 15 für ein im Bereich der Auslaßöffnung 19 des Kraftstoffverdampfers 16 gebildetes Kraftstoffluftgemisch anschließt. Die Austrittsöffnung 26 weist eine bezüglich der Kraftstoffstrahlrichtung A umfangsmäßig angeordnete Führungsfläche 27 auf.

Um der als Luftausblaseinrichtung dienenden Ringspaltdüse 24 Luft, vorzugsweise Druckluft, zuzuführen, ist im Gehäuse 15 eine Luftzuführleitung 28 vorgesehen, die über einen geeigneten Anschlußstutzen 29 oder dergleichen mit einer entsprechenden, nicht näher dargestellten Druckluftquelle verbindbar ist.

Als Druckluftquelle kann beispielsweise eine geeignete Pumpe (nicht dargestellt) verwendet werden, deren Ansaugseite mit der Umgebungsluft verbunden ist und deren Druckseite an die Luftzuführleitung 28 angeschlossen ist. Bevorzugterweise ist jedoch die Luftzuführleitung 28 so mit dem Ansaugrohr des Verbrennungsmotors, in dem die erfindungsgemäße Kraftstoffeinspritzvorrichtung verwendet wird, verbunden, daß die dem Kraftstoff im Bereich der Auslaßöffnung 19 des Kraftstoffverdampfers 16 zuzumischende Luft unter Ausnutzung des Druckgefälles im Ansaugrohr zugeführt wird.

Dabei ist es insbesondere möglich, die Luftzuführleitung 28 mit der Auslaßseite einer Leerlaufstelleinrichtung zu verbinden, so daß im Leerlaufbetrieb die gesamte Leerlaufluft dem aus dem, Kraftstoffverdampfer 16 austretenden Kraftstoff zugemischt wird. In diesem Fall ist die Ringspaltdüse 24 so auszulegen, daß sie die zuzumischende Luftmenge nicht festlegt, da die Zumessung der Leerlaufluft zur Regelung des Leerlaufbetriebs des Verbrennungsmotors vom Leerlaufsteller ausgeführt wird.

Wie in Figur 2 dargestellt, kann die Luftausblaseinrichtung 24' auch eine Vielzahl von in Bezug auf die Kraftstoffstrahlrichtung A sternförmig angeordneten Düsen 30 vorgesehen sein, die zweckmäßigerweise in Umfangsrichtung gleichmäßig verteilt angeordnet sind. Die einzelnen Düsen 30 sind dabei über einen Ringkanal 31 mit der Luftzuführleitung 28 verbunden. Neben den beiden dargestellten Ausgestaltungen der Luftausblaseinrichtung sind auch andere geeignete Ausbildungen, z. B. sektorförmig angeordnete Schlitze möglich.

Unmittelbar nach dem Starten eines Verbrennungsmotors wird die erfindungsgemäße Kraftstoffeinspritzvorrichtung so betrieben, daß der Kraftstoffverdampfer elektrisch geheizt wird, so daß sich seine Verdampferstruktur 21 erwärmt. Der vom Einspritzventil 10 in den Verdampfungsbereich 20 eingespritzte Kraftstoff, der mit der Verdampferstruktur 21 in Berührung kommt, wird somit verdampft, so daß aus dem Kraftstoffverdampfer 16 ein entsprechender Kraftstoffdampfstrahl austritt. Dieser Kraftstoffdampfstrahl wird durch die aus der Luftausblaseinrichtung, also aus der Ringspaltdüse 24 oder den einzelnen Düsen 30 ausgeblasenen Luft geformt und mit dieser vermischt. Hierdurch läßt sich die Gemischbildung für den Verbrennungsmotor verbessern.

Nach einer Warmlaufzeit des Verbrennungsmotors, in der sich auch ein Katalysator einer Abgasanlage des Verbrennungsmotors auf seine Betriebstemperatur erwärmt hat, ist eine Heizung des Kraftstoffverdampfers 16 nicht mehr erforderlich, so daß dessen Heizung abgeschaltet werden kann.

Bei abgeschalteter Heizung des Kraftstoffverdampfers 16, also bei abgekühlter Verdampferstruktur 21, erfolgt im Verdampfungsbereich 20 keine wesentliche Kraftstoffverdampfung mehr und aus der Auslaßöffnung 19 tritt ein Kraftstoffstrahl aus. Dabei sorgt die von der Luftausblaseinrichtung zugeführte Luft, die bei entsprechender Gestaltung der Ringspaltdüse 24 oder der Einzeldüsen 24' auf Schallgeschwindigkeit beschleunigt sein kann, eine Zerstäubung des austretenden Kraftstoffs, wobei gleichzeitig der Kraftstoffaustrag aus dem Kraftstoffverdampfer 16 durch eine Saugwirkung der ausgeblasenen Luft verbessert wird. Durch diese Saugwirkung wird auch die Ablagerung von Kraftstoff an der Verdampferstruktur 21 wesentlich verringert.

Um zusätzlich zu der verbesserten Zerstäubung des aus dem Verdampfer 16 austretenden Kraftstoffs und der Formung des jeweiligen Kraftstoffstrahls das Auftreten von Kraftstoffablagerungen im Kraftstoffverdampfer 16 praktisch vollständig zu vermeiden, ist bei einem in Figur 3 gezeigten Ausführungsbeispiel der Erfindung eine zweite Luftzuführleitung 32 vorgesehen, die über einen Anschlußstutzen 33 ebenfalls mit einer Luftquelle verbindbar ist. Die Luftzuführleitung 32 mündet in den Austrittsraum 18, der zwischen dem Spritzlochabschnitt 13 des Einspritzventils 10 und der Einlaßöffnung 17 des Kraftstoffverdampfers 16 mündet.

Beim Betrieb der erfindungsgemäßen Einspritzvorrichtung wird die durch die zweite Luftzuführleitung 32 in den Austrittsraum 18 zugeführte Luft zusammen mit dem aus dem Einspritzventil 10 ausgespritzten Kraftstoff durch den Verdampfungsbereich 20 des Kraftstoffverdampfers 16 geleitet. Dabei bewirkt diese Luft bei abgeschalteter Heizung 22 des Kraftstoffverdampfers 16, daß sich eventuell an der Verdampferstruktur 21 ablagernde Kraftstofftröpfchen wieder mitgenommen werden, so daß der Kraftstoffverdampfer durch diese zusätzliche Luft gespült wird.

Zusammen mit der im Bereich der Auslaßöffnung 19 des Kraftstoffverdampfers 16 zugeführten Luft, die dort einen Saugeffekt bewirkt, wird also eine erhebliche Verbesserung des Kraftstoffaustrags erreicht, wobei gleichzeitig Kraftstoffablagerungen im Kraftstoffverdampfer 16, die Kraftstoffaustrag beeinträchtigen könnten, praktisch vollständig vermieden werden, wodurch sich eine exakte Zumessung des Kraftstoffs für die Gemischbildung erreichen läßt.

## Patentansprüche

1. Kraftstoffeinspritzvorrichtung für einen Verbrennungsmotor mit einem Einspritzventil (10), mit einem Kraftstoffverdampfer (16), in dessen Einlaßöffnung (17) vom Einspritzventil (10) Kraftstoff einspritzbar ist und aus dessen Auslaßöffnung (19) ein Kraftstoffstrahl austritt, und mit einer Luftzuführeinrichtung (25), die dem Kraftstoffstrahl zuzumischende Luft zum Kraftstoffverdampfer (16) liefert,
dadurch gekennzeichnet,
daß die Luftzuführeinrichtung (25) eine im Bereich der Auslaßöffnung (19) des Kraftstoffverdampfers (16) angeordnete Luftausblaseinrichtung (24, 24') aufweist, durch welche die zuzumischende Luft dem aus dem Kraftstoffverdampfer (16) austretenden Kraftstoffstrahl zugeführt wird, und der Kraftstoffverdampfer (16) und die Luftausblaseinrichtung (24, 24') und zumindest teilweise die Luftzuführeinrichtung (25) fest verbunden mit dem Einspritzventil (10) angeordnet sind.

2. Kraftstoffeinspritzvorrichtung nach Anspruch 1, dadurch gekennzeichnet,
daß die Luftausblaseinrichtung als in Strömungsrichtung (A) des Kraftstoffstrahls hinter der Auslaßöffnung (19) des Kraftstoffverdampfers (16) in den Kraftstoffstrahl mündende Düse (24, 24') ausgebildet ist.

3. Kraftstoffeinspritzvorrichtung nach Anspruch 2, dadurch gekennzeichnet,
daß die Ausblasrichtung der Düse (24, 24') im wesentlichen radial zur Kraftstoffstrahlrichtung (A) ist.

4. Kraftstoffeinspritzvorrichtung nach Anspruch 2 oder 3, dadurch gekennzeichnet,
daß die Luftausblaseinrichtung als Ringspaltdüse (24) ausgebildet ist.

5. Kraftstoffeinspritzvorrichtung nach Anspruch 2 oder 3, dadurch gekennzeichnet,
daß die Luftausblaseinrichtung als Düse (24') mit einer Mehrzahl Düsenbohrungen (30) ausgebildet ist.

6. Kraftstoffeinspritzvorrichtung nach einem der Ansprüche 2, 3 oder 4, dadurch gekennzeichnet,
daß die Düse (24, 24') einen vorbestimmten Querschnitt aufweist, der die Menge der dem Kraftstoffstrahl zuzumischenden Luft festlegt.

7. Kraftstoffeinspritzvorrichtung nach einem der vorhergehenden Ansprüche, dadurch gekennzeichnet,
daß die Luftzuführeinrichtung (25) eine weitere Luftausblaseinrichtung im Bereich der Einlaßöffnung (17) des Kraftstoffverdampfers (16) aufweist.

8. Kraftstoffeinspritzvorrichtung nach einem der vorhergehenden Ansprüche, dadurch gekennzeichnet,
daß die Luftzuführeinrichtung (25) eine mit einem Ansaugrohr des Verbrennungsmotors verbindbare Luftzuführleitung (29, 32) aufweist.

9. Kraftstoffeinspritzvorrichtung nach einem der vorhergehenden Ansprüche, dadurch gekennzeichnet,
daß die Luftzuführleitung (28, 32) der Luftzuführeinrichtung (25) über eine Leerlaufstelleinrichtung mit dem Ansaugrohr des Verbrennungsmotors verbindbar ist.

10. Kraftstoffeinspritzvorrichtung nach einem der vorhergehenden Ansprüche, dadurch gekennzeichnet,
daß die Luftzuführeinrichtung (25) eine Luftzuführleitung (28, 32) aufweist, deren Eingangsseite mit einer Druckluftpumpe verbunden ist.

## Claims

1. Fuel injection device for an internal-combustion engine, with an injection valve (10), with a fuel evaporator (16), into the inlet orifice (17) of which fuel can be injected by the injection valve (10) and out of the outlet orifice (19) of which a fuel jet emerges, and with an air supply means (25) which delivers air to be admixed with the fuel jet to the fuel evaporator (16), characterized in that the air supply means (25) has an air blow-out means (24, 24') which is arranged in the region of the outlet orifice (19) of the fuel evaporator (16) and through which the air to be admixed is supplied to the fuel jet emerging from the fuel evaporator (16), and the fuel evaporator (16) and the air blow-out means (24, 24') and, at least partially, the air supply means (25) are arranged so as to be fixedly connected to the injection valve (10).

2. Fuel injection device according to Claim 1, characterized in that the air blow-out means is designed as a nozzle (24, 24') opening into the fuel jet downstream of the outlet orifice (19) of the fuel evaporator (16) in the direction of flow (A) of the fuel jet.

3. Fuel injection device according to Claim 2, characterized in that the blow-out direction of the nozzle (24, 24') is essentially radial to the fuel-jet direction (A).

4. Fuel injection device according to Claim 2 or 3, characterized in that the air blow-out means is designed as an annular-gap nozzle (24).

5. Fuel injection device according to Claim 2 or 3, characterized in that the air blow-out means is designed as a nozzle (24') having a plurality of nozzle bores (30).

6. Fuel injection device according to one of Claims 2, 3 or 4, characterized in that the nozzle (24, 24') has a predetermined cross section which determines the quantity of air to be admixed with the fuel jet.

7. Fuel injection device according to one of the preceding claims, characterized in that the air supply means (25) has a further air blow-out means in the region of the inlet orifice (17) of the fuel evaporator (16).

8. Fuel injection device according to one of the preceding claims, characterized in that the air supply means (25) has an air supply line (29, 32) capable of being connected to an intake pipe of the internal-combustion engine.

9. Fuel injection device according to one of the preceding claims, characterized in that the air supply line (28, 32) of the air supply means (25) is capable of being connected to the intake pipe of the internal-combustion engine via an idling-speed adjustment means.

10. Fuel injection device according to one of the preceding claims, characterized in that the air supply means (25) has an air supply line (28, 32), the inlet side of which is connected to a compressed-air pump.

## Revendications

1. Dispositif d'injection de carburant pour un moteur à combustion interne équipé d'un injecteur (10) et d'un évaporateur de carburant (16) dont l'orifice d'entrée (17) reçoit du carburant éjecté par l'injecteur (10), son orifice de sortie (19) fournissant un jet de carburant, ainsi que d'une installation d'alimentation en air (25) fournissant l'air à mélanger au jet de carburant dans l'évaporateur de carburant (16),
caractérisé en ce que
• l'installation d'alimentation en air (25) comporte une installation de soufflage d'air (24, 24') prévue au niveau de l'orifice de sortie (19) de l'évaporateur de carburant (16),
• l'installation fournit l'air à mélanger au jet de carburant sortant de l'évaporateur de carburant (16) et,
• l'évaporateur de carburant (16), et l'installation de soufflage d'air (24, 24') et au moins en partie l'installation d'alimentation en air (25) sont reliées solidairement à l'injecteur (10).

2. Dispositif d'injection de carburant selon la revendication 1,
caractérisé en ce que
l'installation de soufflage d'air est réalisée comme une buse (24, 24') débouchant derrière l'orifice de sortie (19) de l'évaporateur de carburant (16) selon le sens d'écoulement (A) du jet de carburant, pour arriver dans le jet de carburant.

3. Dispositif d'injection de carburant selon la revendication 2,
caractérisé en ce que
la direction de soufflage de la buse (24, 24') est essentiellement radiale par rapport à la direction (A) du jet de carburant.

4. Dispositif d'injection selon la revendication 2 ou 3,
caractérisé en ce que
l'installation de soufflage d'air est en forme de buse à intervalle annulaire (24).

5. Dispositif d'injection selon la revendication 2 ou 3,
caractérisé en ce que
l'installation de soufflage d'air est réalisée sous forme de buse (24') avec plusieurs perçages de buse (30).

6. Dispositif d'injection selon l'une des revendications 2, 3, 4,
caractérisé en ce que
la buse (24, 24') présente une section prédéterminée qui définit la quantité d'air à mélanger au jet de carburant.

7. Dispositif d'injection selon l'une quelconque des revendications précédentes,
caractérisé en'ce que
l'installation d'alimentation en air (25) comporte une autre installation de soufflage d'air au niveau de l'orifice d'entrée (17) de l'évaporateur de carburant (16)

8. Dispositif d'injection selon l'une des revendications précédentes,
caractérisé en ce que
l'installation d'alimentation en air (25) comporte une conduite d'alimentation en air (29, 32) reliée à la tubulure d'aspiration du moteur à combustion interne.

9. Dispositif d'injection selon l'une des revendications précédentes,
caractérisé en ce que
la conduite d'alimentation en air (28, 32) de l'installation d'alimentation en air (25) est reliée à la tubulure d'aspiration du moteur à combustion par une installation de réglage de ralenti.

10. Dispositif d'injection selon l'une des revendications précédentes,
caractérisé en ce que
l'installation d'alimentation en air (25) comporte une conduite d'alimentation en air (28, 32) dont le côté d'entrée est relié à une pompe à air comprimé.
